# EUROPÄISCHE PATENTSCHRIFT

(11) **EP 0 356 772 B1**
(45) Veröffentlichungstag und Bekanntmachung des Hinweises auf die Patenterteilung: **23.12.1992**
(21) Anmeldenummer: 89114708.4
(22) Anmeldetag: 09.08.1989
(51) Int. Cl.: E05C 9/04

(54) **Treibstangenschloss**
Espagnolet
Crémone

(30) Priorität: 02.09.1988 DE 3829864
(43) Veröffentlichungstag der Anmeldung: 07.03.1990
(73) Patentinhaber: Carl Fuhr GmbH & Co., D-42579 Heiligenhaus (DE)
(72) Erfinder: Döring, Ralf, D-5628 Heiligenhaus (DE)
(74) Vertreter: Rieder, Hans-Joachim, Dr.

(56) Entgegenhaltungen:
- FR-A- 2 318 993
- GB-A- 2 095 365
- US-A- 3 498 657

## Beschreibung

Die Erfindung betrifft ein Treibstangenschloß gemäß Gattungsbegriff des Patentanspruchs 1.

Aus der nicht vorveröffentlichten europäischen Patentanmeldung 306 028 geht ein Treibstangenschloß der in Rede stehenden Art hervor, bei welchem die Treibstangen-Anschlußstücke von im Schloßgehäuse untergebrachten Zugfedern belastet werden. Anstelle einer Zugfeder kann auch eine Druckfeder vorgesehen werden. Sie befindet sich somit an geschützter Stelle des Treibstangenschlosses und verlangt demzufolge einen zusätzlichen Bauraum. Ferner muß das Verschlußeingerichte in seinem Aufbau die Druckfeder berücksichtigen verbunden mit einem relativ großen Schloßgehäuse und zusätzlichen Fertigungsaufwand. Ferner ist als nachteilig anzusehen, daß die Druckfeder zufolge ihrer Unterbringung im Schloßgehäuse zu unerwünschten Kippmomenten führt, was sich bei der Betätigung des Schlosses durch zusätzliche Reibung bemerkbar macht und die Bedienung erschwert.

Die Rückdrehsperrenwippe wirkt dabei auf die obere Treibstange und erreicht, daß diese in der federbelasteten öffnungsstellung solange stehenbleibt, bis diese Rückdrehsperrenwippe durch eine Abtastfalle in die Freigabestellung gebracht wird.

Dem Gegenstand der Erfindung liegt die Aufgabe zugrunde, ein gattungsgemäßes Treibstangenschloß so auszugestalten, daß ein einfacher Aufbau des Schloßeingerichtes ermöglicht ist bei geringen Abmessungen des Gehäuses und bei günstiger Kraftbeaufschlagung der Treibstangen-Anschlußstücke durch die Druckfeder.

Gelöst wird diese Aufgabe bei einem gattungsgemäßen Treibstangenschloß durch die im Kennzeichen des Patentanspruchs 1 angegebenen Merkmale.

Die Unteransprüche stellen vorteilhafte Weiterbildungen der erfindungsgemäßen Lösung dar.

Zufolge derartiger Ausgestaltung ist ein gattungsgemäßes Treibstangenschloß neben einem einfachen Aufbau von erhöhtem Gebrauchswert angegeben. Die Druckfeder sitzt nun außerhalb des Schloßgehäuses, so daß dieses keinen zusätzlichen Bauraum bereitstellen muß zur Unterbringung der Druckfeder. Deren Festlegung geschieht durch die von den Treibstangen-Anschlußstücken ausgehenden, gegeneinandergerichteten Zungen. Letztere sind so beschaffen, daß sie sich innerhalb der Druckfeder durch Überlappung zu einem kreisförmigen Querschnitt ergänzen. Je mehr die Druckfeder komprimiert wird, desto größer wird die flächige Überlappung der Zungen, so daß mit zunehmendem Zusammendrücken der Druckfeder auch die Stützung größer wird. Sodann bedingen die sich überlappenden Zungen, daß nicht verbotenerweise die frontseitig der Stulpe angeordnete Feder demontiert werden kann, um das Treibstangenschloß außer Funktion zu setzen. Ferner treten durch die vorteilhafte Ausbildung der Zungen und Anordnung der Druckfeder auf diesen keine auf das Schloßeingerichte wirkende Kippmomente auf. Die Kraft der Druckfeder wirkt ausschließlich dort, wo sie verlangt wird, und zwar ausschließlich in Verlängerungsrichtung der Treibstangen. Eine leichte Montage der Treibstangen erlauben die parallel zur Stulpe verlaufenden Schraubauflagerflächen an den Treibstangen-Anschlußstücken. So können bei unterschiedlich großen Türen bzw. Toren entsprechend lang bemessene Treibstangen relativ schnell und einfach festgelegt werden, und zwar durch ledigliche Schraubverbindung. In Grenzen liegende Maßabweichungen können durch die quer zur Stulpe gerichtete Verzahnung der Schraubauflagerflächen und die Gegenverzahnung der Treibstange kompensiert werden. Damit an sich bewährte Treibstangenschlösser eingesetzt werden können, und zwar ohne große Abänderung, ist die Lochzapfenverbindung zwischen dem Anschlußschieber-Teil und dem durch den Schlitz der Stulpe reichenden Fortsatz des Anschlußstückes vorgesehen. Einhergehend ist die Stulpe mit einem Längsschlitz für den Fortsatz auszustatten, um die Beweglichkeit der Treibstangen-Anschlußstücke zu gewährleisten. Trotz frontseitig der Stulpe laufender Treibstangen-Anschlußstücke ist das Festlegen eines Schließzylinders mittels einer Stulpschraube möglich. Für diese bildet das entsprechende Treibstangen-Anschlußstück eine Durchtrittsöffnung aus, welche in einer der beiden Stellungen der Treibstangen-Anschlußstücke mit einer Bohrung in der Stulpe fluchtet. Um die gegeneinander abgefederten Treibstangen in ihrer Offenstellung zu fixieren, ist die dem einen Treibstangen-Anschlußschieber-Teil zugeordnete Rückdrehsperren-Wippe vorgesehen. Sie tritt in der federbelasteten Offenstellung der Treibstangen-Anschlußschieber-Teile in den Bereich des gehäuseseitigen Bolzens und blockiert in dieser Stellung auch das Zurückdrehen der Nuß. Es bedarf demnach einer willensbetonten Betätigung der Nuß entgegen ihrer Öffnungsdrehrichtung unter Überwinden dieser Sperre, so daß dann die Treibstangen in ihre Verriegelungsstellung, unterstützt durch die von den Zungen getragene Druckfeder, zurückkehren. Dies geschieht in einfacher Weise dadurch, daß der eine Arm der Rückdrehsperren-Wippe vor eine Stufe des Nußarmes und der andere Arm in den Bolzenbereich schwenkt. Der entsprechende Bolzen dient nach Auslösen der Rückdrehsperren-Wippe noch zu einer Verlagerung derselben unter gleichzeitigem Spannen der die Rückdrehsperren-Wippe belastenden Feder. Diese ist raumsparend in einem Fenster des einen Treibstangen-Anschlußschieber-Teils untergebracht.

Nachstehend wird ein Ausführungsbeispiel der Erfindung anhand der Figuren 1 bis 6 erläutert. Es zeigt:
- Fig. 1: eine Ansicht eines erfindungsgemäß gestalteten Treibstangenschlosses bei abgenommener Schloßdecke entsprechend der Verriegelungsstellung,
- Fig. 2: eine stulpseitige Ansicht des Treibstangenschlosses,
- Fig. 3: einen Querschnitt durch das das Treibstangenschloß aufnehmende Rahmenprofil eines Garagentores,
- Fig. 4: eine der Fig. 1 entsprechende Darstellung, wobei das Treibstangenschloß sich in der Offenstellung befindet,
- Fig. 5: den Schnitt nach der Linie V-V in Fig. 1 und
- Fig. 6: den Schnitt nach der Linie VI-VI in Fig. 4.

Das Treibstangenschloß besitzt ein Gehäuse 1. Bestandteile desselben sind ein von einer Stulpe 2 ausgehender Boden 3 und eine parallel zu diesem sich erstreckende Decke 4.

In Boden 3 und Decke 4 ist eine mit einer Vierkantöffnung 5 für einen nicht dargestellen Drückerdorn versehene Nuß 6 gelagert. In diametraler Gegenüberlage gehen von der Nuß 6 Nußarme 7 und 8 aus. Der Nußarm 8 ist mit einem Zapfen 9 versehen, der seinerseits mit einem vorstehenden Ende 9' in einem konzentrisch zur Nußachse verlaufenden Bogenschlitz 10 des Bodens 3 läuft. An dem anderen Ende des Zapfens 9 greift eine Nußfeder 11 an, die die Nuß entgegen Uhrzeigerrichtung belastet. Die Nußfeder 11 ist als Zugfeder gestaltet und mit ihrem einen Ende an einem gehäuseseitigen Stehbolzen 12 festgelegt. Die durch die Nußfeder 11 verursachte Verschwenkung der Nuß 6 ist durch das eine Ende des Bogenschlitzes 10 begrenzt.

Der andere Nußarm 7 liegt in der Grundstellung der Nuß 6, vergleiche Fig. 1, vor einem Mitnehmerzapfen 13 eines im Gehäuse 1 geführten Treibstangen-Anschlußschiebers 14. Dieser setzt sich aus zwei gegenläufig verlagerbaren Teilen 15 und 16 zusammen, die über eine mittig im Gehäuse 1 um einen Zapfen 17 drehbare Schwinge 18 miteinander gekuppelt sind. Die Verbindung erfolgt über Gelenkbolzen 19, 20, die entsprechende Längsschlitze der Schwinge 18 durchgreifen. Eine Abwärtsverlagerung des Teils 14, hervorgerufen durch eine Drehverlagerung der Nuß 6, führt gleichzeitig zu einer Aufwärtsverlagerung des anderen Teils 16.

Es ist dafür Sorge getragen, daß die Treibstangenanschlußschieber-Teile 15, 16 ausschließlich eine Längsbewegung durchführen. Zu diesem Zweck sind Zapfen/Längsführungen vorgesehen. Der eine Stehbolzen 21, der mit zur Führung des oberen Teils 15 dient, steuert eine Rückdrehsperren-Wippe 22. Dieselbe ist winkelförmig gestaltet und besitzt demgemäß die beiden Arme 23 und 24. Der Anlenkzapfen 25 für die Rückdrehsperren-Wippe 22 befindet sich am Teil 15, welches doppelwandig ausgebildet ist und zwischen den Wandabschnitten die Wippe 22 lagert. Gemäß der Verriegelungsstellung in Fig. 1 ist durch den Bolzen 21 die Wippe 22 so verschwenkt, daß ihr anderer Arm den einen Schenkel einer als Blattfeder gestalteren Feder 26 belastet. Dieselbe liegt in einem Fenster 27 des oberen Treibstangenanschlußschieber-Teils 15 ein derart, daß die Wippe 22 durch die Federkraft bestrebt ist, entgegen Uhrzeigerrichtung zu verschwenken.

Der Arm 24 ist unterseitig mit einem Knie 28 versehen, welches mit einer Stufe 29 des Nußarmes 7 zusammenwirkt.

Jedes der beiden Treibstangenanschlußschieber-Teile 15, 16 ist mit je einem frontseitig der Stulpe 2 angeordneten Treibstangen-Anschlußstück 30, 31 gekuppelt, welche durch eine gemeinsame Feder F gegeneinander abgefedert sind. Die Kupplung jedes Anschlußstückes 30, 31 erfolgt durch eine Loch-Zapfenverbindung 32 und einen durch einen Schlitz 33 der Stulpe 2 reichenden Fortsatz 34. Jeweils zwei solcher Fortsätze gehen von jedem Anschlußstück 30, 31 aus.

Die einander abgekehrten Kupplungsenden 35, 36 jedes Treibstangen-Anschlußstückes 30, 31 sind mit einer quer zur Stulpe 2 gerichteten Verzahnung 37 ausgestattet, die in Eingriff tritt mit einer Gegenverzahnung je einer Treibstange 38, 39. Die Verbindung der Kupplungsenden 35, 36 mit den Treibstangen 38, 39 geschieht mittels Schrauben 40, die in Gewindebohrungen 41 der Kupplungsenden 35, 36 eintauchen.

Die einander zugekehrten Endabschnitte der TreibstangenAnschlußstücke 30, 31 sind zu Zungen 42, 43 gestaltet, welche jeweils einen halbkreisförmigen Querschnitt besitzen und sich zu einem kreisförmigen Querschnitt ergänzen. Auf die Zungen 42, 43 ist die Feder F aufgesteckt, die ihrerseits als Druckfeder gestaltet ist. Ihre Abstützung erhält diese an relativ zu den Zungen 42, 43 verstellbaren Ringen 44, 45. Das untere Treibstangen-Anschlußstück 31 enthält eine Stulpschrauben-Durchtrittsöffnung 46 für einen im unteren Bereich des Gehäuses 1 einbaubaren Schließzylinder 47. Wenn man von einer einzigen Bauform der Treibstangen-Anschlußstücke 30, 31 ausgeht, so besitzt auch das andere Treibstangen-Anschlußstück 30 eine entsprechende Durchtrittsöffnung. Mittels des Schließzylinders 47 bzw. dessen Schließgliedes 48 ist ein quer zur Stulpe 2 beweglicher Riegel 49 schließbar. Diesem ist eine senkrecht steigende Zuhaltung 50 zugeordnet, deren Tourenstift 51 in eine von zwei Sperrausnehmungen 52, 53 des Riegels 49 eintreten kann. Die Zuhaltung 50 wird von einer Druckfeder 54 in Abwärtsrichtung beaufschlagt. Einerseits stützt sich die Druckfeder 54 an einem einwärtsgebogenen Lappen 55 des Bodens 3 und andererseits an einer Abwinklung 56 der Zuhaltung 50 ab. Vorschließbar ist der Riegel 49 nur bei in Verriegelungsstellung befindlichen Treibstangen, vergleiche Fig. 1. In der entriegelten Stellung wird dagegen das Vorschließen des Riegels 49 durch den oberen Fortsatz 34 des unteren Treibstangen-Anschlußstückes 31 verhindert.

Insbesondere eignet sich das Treibstangenschloß zum Einbau in das Rahmenprofil 57 eines strichpunktiert angedeuteten Garagentores 58. Nach Einbau des Treibstangenschlosses in das Rahmenprofil 57 sind die Treibstangen-Anschlußstücke 30, 31 sowie die von diesen ausgehenden Treibstangen 38, 39 in einem Kanal 59 versenkt, dessen vorstehende Seitenwände 60 zur Halterung eines vorderseitigen Abdichtungsprofiles 61 dienen. Damit ist nach Einbau des Treibstangenschlosses und Justierung der Treibstangen 38, 39 nach Anbringen des Abdichtungsprofils 61 das gesamte Treibstangenschloß der Sicht entzogen.

In den Fig. 1 und 4 ist mit strichpunktierten Linien veranschaulicht, daß die Treibstangenanschlußschieber-Teile 15, 16 zusätzlich mit Treibstangen 62, 63 ausgerüstet werden können.

Die Wirkungsweise des zuvor beschriebenen Treibstangenschlosses ist folgende:
Soll ausgehend von der Verriegelungsstellung gemäß Fig. 1 das Treibstangenschloß entriegelt werden, so ist vorerst mittels des Schließzylinders 47 der Riegel 49 zurückzuschließen. Danach ist mittels einer Griffhandhabe die Nuß 6 in Uhrzeigerrichtung in die in Fig. 4 veranschaulichte Stellung zu drehen. Durch den Nußarm 7 wird der Mitnehmerzapfen 13 des Teils 15 beaufschlagt, welches abwärts steuert und dabei die Schwinge 18 verschwenkt. Einhergehend verlagert sich das untere Teil gegenläufig nach oben. Zufolge der Kupplung der Teile 15, 16 mit den Treibstangen-Anschlußstücken 30, 31 werden diese ebenfalls gegeneinander bewegt unter Zusammendrücken der Feder F. Mit der Abwärtsbewegung des Teils 15 hat sich auch die Rückdrehsperren-Wippe 22 von dem Bolzen 21 entfernt, so daß die Feder 26 wirksam werden kann, indem sie die Wippe 22 in die Stellung gemäß Fig. 4 verschwenkt. Dann liegt das Knie 28 des Armes 24 vor der Stufe 29 des Nußarmes 7. Ferner erstreckt sich der Wippenarm 23 mit seiner Sperrfläche 64 vor dem Bolzen 21. Durch Loslassen der Handhabe tritt die Sperrfläche 64 gegen den Bolzen 21, während die Nuß 6 um ein geringes Maß zurückdreht, wobei die Stufe 29 der Nuß 6 vor das Knie 28 der Wippe 22 gelangt, vergleiche strichpunktierte Darstellung in Fig. 4. Zufolge der Abstimmung der Federkräfte der Federn 26, F und Nußfeder 11 wird diese Stellung aufrechterhalten. Zur Herbeiführung der Verriegelungsstellung ist es nun erforderlich, die Nuß 6 unter Überwindung der Kraft der die Wippe 22 beaufschlagenden Feder 26 entgegen Uhrzeigerrichtung zu verdrehen. Sobalb die Blockierstellung überwunden ist, veranlaßt die die Treibstangen-Anschlußstücke 30, 31 auseinanderspreizende Feder F eine entsprechende Verlagerung der Treibstangen in die Verriegelungsstellung, in welcher die Wippe 22 wieder ihre Ausgangsstellung gemäß Fig. 1 einnimmt unter gleichzeitigem Spannen der Feder 26. Nun kann der Riegel 49 mittels des zum Schließzylinder 47 zugehörigen Schlüssels vorgeschlossen werden unter gleichzeitiger Blockierung der Bewegung der Treibstangen.

## Patentansprüche

1. Treibstangenschloß mit durch Schlüsselbetätigung und/oder Nuß (6) verlagerbarem Treibstangen-Anschlußschieber (14) hinter einer Stulpe (2) des einen Boden (3) und Decke (4) aufweisenden Gehäuses und frontseitig der Stulpe (2) angeordneten, in Verschlußrichtung von einer Druckfeder (F) belasteten Treibstangen-Anschlußstücken (30,31) und eine Rückdrehwippe (22) dadurch gekennzeichnet daß die Treibstangen-Anschlußstücke (30,31) sich gehäuseaußenseitig in parallel zur Stulpe (2) liegende, gegeneinandergerichtete Zungen (42,43) fortsetzen, die sich innerhalb der Druckfeder (F) durch Überlappung zu einem kreisförmigen Querschnitt ergänzen.

2. Treibstangenschloß nach Anspruch 1, dadurch gekennzeichnet, daß die Treibstangen-Anschlußstücke (30,31) parallel zur Stulpe (2) verlaufende Schraubauflagerflächen (35,36) besitzen.

3. Treibstangenschloß nach Anspruch 2, dadurch gekennzeichnet, daß die Schraubauflagerflächen (35,36) eine quer zur Stulpe (2) gerichtete Verzahnung (37) aufweisen, die in Eingriff tritt zu einer Gegenverzahnung der Treibstange (38,39).

4. Treibstangenschloß nach Anspruch 1, gekennzeichnet durch eine Loch-Zapfenverbindung (32) zwischen Anschlußschieber-Teil (15,16) und einem durch einen Schlitz (33) der Stulpe (2) reichenden Fortsatz (34) des Anschlußstükkes (30,31).

5. Treibstangenschloß nach einem oder mehreren der vorhergehenden Ansprüche, gekennzeichnet durch eine Stulpschrauben-Durchtrittsöffnung (46) im mindestens dem einen Treibstangen-Anschlußstück (30, 31).

6. Treibstangenschloß nach einem oder mehreren der vorhergehenden Ansprüche, dadurch gekennzeichnet, daß an dem einen Treibstangenanschlußschieber-Teil (15) eine Rückdrehsperren-Wippe (22) angeordnet ist, die in federbelasteter Offenstellung der Treibstangenanschlußschieber-Texle (15, 16) in den Bereich eines gehäuseseitigen Bolzens (21) tritt und in dieser Stellung auch das Zurückdrehen der Nuß (6) blockiert.

7. Treibstangenschloß, nach einem oder mehreren der vorhergehenden Ansprüche, dadurch gekennzeichnet, daß der eine Arm (24) der Rückdrehsperren-Wippe (22) vor eine Stufe (29) des Nußarmes (7) und der andere Arm (23) in den Bolzenbereich schwenkt.

8. Treibstangenschloß nach einem oder mehreren der vorhergehenden Ansprüche, dadurch gekennzeichnet, daß die Rückdrehsperren-Wippe (22) unter der Wirkung einer in einem Fenster (27) des einen Treibstangenanschlußschieber-Teils (15) angeordneten Feder (26) steht.

## Claims

1. Moving bar lock with a moving bar connecting slide (14) displaceable by operating a key and/or nut (6) behind a sleeve (2) of a housing comprising a base (3) and a ceiling (4) and on the front side of the sleeve (2) are arranged moving bar connection members (30, 31) loaded by a pressure spring (F) in the locking direction, and a turnback rocker (22), **characterised** in that the moving bar connection members (30, 31) extend into tongues (42, 43), directed towards each other, situated on the outside of the housing in parallel with the sleeve (2), which tongues inside the pressure spring (F) through overlapping complete a circular cross-section.

2. Moving bar lock according to claim 1, **characterised** in that the moving bar connection members (30, 31) have screw support surfaces (35, 36) running parallel to the sleeve (2).

3. Moving bar lock according to claim 2, **characterised** i in that the screw support surfaces (35, 36) have a toothing (37), directed transverse to the sleeve (2), which engages with a counter toothing of the moving bar (38, 39).

4. Moving bar lock according to claim 1, **characterised** by a pin-hole connection (32) between connection slide part (15, 16) and a projection (34) of the connecting member (30, 31) extending through a slot (33) of the sleeve (2).

5. Moving bar lock according to one or more of the preceding claims, **characterised** by a through opening (46) for the screws of the sleeve in at least one of the moving bar members (30, 31).

6. Moving bar lock according to one or more of he preceding claims, **characterised** in that on one of the moving bar connection slide member part (15) is arranged a turnback-prevention rocker (22) which moves into the area of a bolt (21) adjacent the housing when the moving bar connection slide parts (15, 16) are in the spring-loaded open position and which in this position also stops the nut (6) from being turned back.

7. Moving bar lock according to one or more of the preceding claims, **characterised** in that the one arm (24) of the turnback prevention rocker (22) pivots in front of a step (29) of the nut arm (7) and the other arm (23) pivots into the bolt area.

8. Moving bar lock according to one or more of the preceding claims, **characterised** in that the turnback prevention rocker (22) is under the effect of a spring (26) arranged in a window (27) of a moving bar connection slide part (15).

## Revendications

1. Serrure à barres mobiles munie d'un coulisseau de raccordement (14) des barres mobiles susceptible de subir un déplacement sous l'action d'une clé et/ou d'un fouillot (6) et disposé derrière une platine frontale (2) d'un boîtier muni d'une plaque de serrure (3) et d'un couvercle (4) et comprenant des organes de raccordement (30, 31) disposés en avant de la platine frontale (2) et qui sont sollicités dans la direction de fermeture au moyen d'un ressort de compression (F), ainsi qu'un organe de basculement (22) anti-retour, caractérisée en ce que les organes de raccordement (30, 31) des barres mobiles sont prolongés, extérieurement au boîtier, par des languettes (42, 43) orientées à l'opposé l'une de l'autre, disposées parallèlement à la platine frontale (2) et qui se complètent par recouvrement à l'intérieur du ressort de compression (F) afin de constituer une section circulaire.

2. Serrure à barres mobiles selon la revendication 1, caractérisée en ce que les organes de raccordement (30, 31) des barres mobiles sont munis de surfaces de réception de vis (35, 36) disposées parallèlement à la platine frontale (2).

3. Serrure à barres mobiles selon la revendication 2, caractérisée en ce que les surfaces de support de réception de vis (35, 36) sont munies d'une denture (37) disposée transversalement à la platine frontale (2), et qui vient en contact avec une denture complémentaire des barres mobiles (38, 39).

4. Serrure à barres mobiles selon la revendication 1, caractérisée par une liaison (32) à téton engagé dans un alésage entre les parties (15, 16) du coulisseau de raccordement et par un prolongement (34) de l'organe de raccordement (30, 31), qui passe à travers une fente (33) de la platine frontale (2).

5. Serrure à barres mobiles selon l'une des revendications précédentes, caractérisée par une ouverture (46) permettant le passage de vis de platine frontale dans au moins un des organes de raccordement (30, 31) des barres mobiles.

6. Serrure à barres mobiles selon l'une ou plusieurs des revendications précédentes, caractérisée en ce que sur l'une des parties (15) du coulisseau de raccordement des barres mobiles, est disposé un organe (22) de basculement de blocage de rotation inverse qui, dans la position d'ouverture à sollicitation élastique des parties (15, 16) du coulisseau de raccordement des barres mobiles, pénètre dans la zone d'un goujon (21) disposé du côté du boîtier et, dans cette position, réalise également le blocage anti-rotation inverse du fouillot (6).

7. Serrure à barres mobiles selon l'une ou plusieurs des revendications précédentes, caractérisée en ce que l'un des bras (24) de l'organe de basculement (22) de blocage anti-rotation inverse pivote devant un gradin (29) du bras (7) de fouillot tandis que l'autre bras (23) pivotee dans la zone du goujon.

8. Serrure à barres mobiles selon l'une ou plusieurs des revendications précédentes, caractérisée en ce que l'organe de basculement (22) anti-rotation inverse subit la sollicitation d'un ressort (26) disposé dans une fenêtre (27) de l'une (15) des parties du coulisseau de raccordement des barres mobiles.
